# EUROPÄISCHE PATENTSCHRIFT

(11) **EP 0 711 660 B1**
(45) Veröffentlichungstag und Bekanntmachung des Hinweises auf die Patenterteilung: **18.11.1998**
(21) Anmeldenummer: 95115579.5
(22) Anmeldetag: 02.10.1995
(51) Int. Cl.: B41C 1/14, B41F 15/34

(54) **Siebdruckschablonenträger**
Support for screen printing stencil
Support pour écran sérigraphique

(30) Priorität: 08.11.1994 CH 3336/94
(43) Veröffentlichungstag der Anmeldung: 15.05.1996
(73) Patentinhaber: GALLUS FERD. RÜESCH AG, 9004 St. Gallen (CH)
(72) Erfinder: Brocker, Heinz, CH-9015 St. Gallen (CH); Scherrer, Fridolin, CH-9008 St. Gallen (CH); Lehner, Martin, CH-9000 St. Gallen (CH)
(74) Vertreter: Troesch Scheidegger Werner AG

(56) Entgegenhaltungen:
- DE-A- 1 671 636
- DE-A- 2 324 330
- DE-A- 2 531 549
- FR-A- 874 162
- GB-A- 620 629

## Beschreibung

Die vorliegende Erfindung betrifft eine Siebdruckschablone mit einem Siebdruckschablonenträger in Form eines rechteckigen flachen Gebildes mit einer zumindest in vorbestimmten Abschnitten aus einer Photoschicht bestehenden Beschichtung.

Bei der Herstellung von grossformatigen Rotationssiebdruckzylindern stehen heute grundsätzlich zwei Systeme zur Verfügung, nämlich:
a) Endlos Zylinder, bei denen die Grundstruktur, d.h. der eigentliche Schablonenträger, als Zylinder hergestellt wird. Die Weiterverarbeitung zu einer druckfähigen Schablone erfolgt am Zylinder selbst. Der Arbeitsablauf ist relativ aufwendig, und die dazu erforderlichen Einrichtungen sind den jeweiligen Zylinderdurchmessern und Zylinderlängen anzupassen. Mit diesen Zylindern ist es möglich, sog. "endlose" Drucke herzustellen.
b) Endliche Zylinder, deren Grundstruktur, d.h. der eigentliche Schablonenträger, als flaches Material im Band- oder Bogenformat hergestellt wird. Hier erfolgt die Weiterverarbeitung im flachen Zustand. Als letzter Arbeitsschritt vor dem Druckprozess erfolgt hier die Bildung eines Druckzylinders, was relativ aufwendige und sorgfältige Montageschritte bedingt. Die Verarbeitungseinrichtungen sind praktisch formatunabhängig, da Zylinderdurchmesser und -länge nur einen beschränkten Einfluss haben.

Bei diesen Zylindern ist durch die Zylindernaht immer ein Unterbruch vorhanden. Sie ermöglichen jedoch das kostengünstige Drucken mit Zylindersegmenten, da lediglich im Druckabschnitt eine relativ teure Schablone notwendig ist (der restliche Zylindermantel kann z.B. durch eine kostengünstige Folie gebildet sein).

Die heutigen Schablonen dieser Art werden praktisch ausschliesslich als sog. Einwegschablonen eingesetzt, mit Drucklängen bis ca. 650 mm und Druckbreiten bis ca. 400 mm.

Die praktischen Erfahrungen mit herkömmlichen Schablonen haben gezeigt, dass ein Handling von grösseren Formaten kaum möglich ist. Eine Zylinderbildung im Druckwerk selbst und eine Wiederverwendung der Schablone sind praktisch unmöglich.

Eine Siebdruckschablone der vorstehend beschriebenen Art ist in der DE-A-2 324 330 offenbart.

Aufgabe der vorliegenden Erfindung ist die Schaffung von Siebdruckschablonen, welche sich auch für die Bildung von Siebdruckzylindern mit grossen Drucklängen (über 1000 mm) und Druckbreiten (über 700 mm) eignen. Die eigentliche Schablonenherstellung soll dabei im flachen Zustand erfolgen und die Wiederverwendbarkeit des Schablonenträgers gewährleistet sein. Die Bildung zum Druckzylinder im Druckwerk selbst und die Rückführung in den flachen Zustand soll ohne grossen Aufwand möglich sein.

Diese Aufgabe wird bei einen Siebdruckschablone der eingangs definierten Art erfindungsgemäss dadurch gelöst, dass der Schablonenträger unter Bildung einer Siebdruckplatte an einem Hilfsrahmen, bestehend aus zwei Längsprofilen und zwei die beiden Längsprofile miteinander verbindenden steifen Querprofilen, angebracht ist, wobei die Längsprofile aus federndem Material bestehen und im Querschnitt so ausgebildet sind, dass sie sich durch äussere Kraftanwendung aus der flachen Form federelastisch verbiegen lassen, um die die Siebdruckschablone bildende Siebdruckplatte mindestens zu einem Teilzylinder zu formen, sich bei Wegnahme der äusseren Kräfte jedoch selbsttätig wieder in ihre flache Ausgangsform zurückbilden.

Dank dem erfindungsgemäss eingesetzten Hilfsrahmen wird eine knitter- und fehlerfreie Schablonenherstellung auch im Grossformat möglich. Ferner ist eine einfache und faltenfreie Zylinderformung direkt im Druckwerk problemlos gewährleistet und ein mehrmaliger Druckeinsatz der Schablone garantiert.

Andererseits kann die flache Siebdruckplatte, gebildet aus dem eigentlichen Schablonenträger und dem damit verbundenen Hilfsrahmen, dank der besonderen Ausgestaltung der Rahmen-Längsprofile problemlos im Druckwerk selbst zu einem Zylinder geformt und auf die Zylindernaben aufgesetzt werden, ohne dass dank des geschlossenen Hilfsrahmens der Schablonenträger beschädigt, zerknlttert oder anderweitig verformt würde.

Dies wird dadurch möglich, dass die Biegesteifigkeit der Längsprofile beschränkt ist (ausreichend für eine normale Steifigkeit der flachen Platte, jedoch durch normalen äusseren Kraftaufwand verbiegbar). Die Befestigung des eigentlichen Schablonenträgers auf den Längsprofilen des Rahmens, z.B. durch Aufkleben, sollte möglichst im Bereich der neutralen Biegestelle des Profils erfolgen.

Die Rahmenprofile, insbesondere die Längsprofile, sind üblicherweise durch Metallbänder (federhartes Blech) gebildet und weisen einen besonderen Querschnitt (ähnlich den bombierten Storenlamellen) auf, welcher ausreichende Rahmenstabilität im flachen Zustand gewährleistet, jedoch eine Verbiegung (Zylinderformung) durch leichte äussere Krafteinwirkung ermöglicht (nach Ueberschreiten des jeweiligen "Knickpunktes").

Besondere Ausführungsformen des erfindungsgemässen Siebdruckschablonenträgers sind in den abhängigen Ansprüchen definiert.

So bilden z.B. die Querprofile des Rahmens einen Schnellverschlussmechanismus (z.B. Z-Profilierung), welche zusammen mit einer Verschlussleiste die Bildung eines geschlossenen Zylinders erlauben. Diese Querprofile erhalten dank dieser Ausbildung auch eine maximale Biegesteifigkeit bei minimaler Blechdicke.

Da die Siebdruckschablone ausserhalb des Druckwerkes immer als flache Platte vorliegt, ist eine Bearbeitung vor und nach dem Druckeinsatz mittels der im Flachsiebdruck üblichen Geräte und Vorrichtungen möglich (keine Spezialgeräte erforderlich).

Die einzelnen Rahmenprofile werden üblicherweise durch Verschweissen miteinander verbunden.

Die Verbindung des eigentlichen Schablonenträgers (Kunststoff- oder Metallgewebe oder Lochfolie, mit aufgebrachter Photoschicht) mit dem Hilfsrahmen erfolgt vorzugsweise durch Verkleben oder Verschweissen.

Dank der erfindungsgemässen Ausbildung den Schablone (Hilfsrahmen) lassen sich grossformatige Siebdruckplatten praktisch aller Abmessungen herstellen und als Siebdruckzylinder im rotativen Siebdruck einsetzen. Dabei können die Abmessungen der Längs- und Querprofile des Hilfsrahmens problemlos den jeweiligen Anforderungen angepasst werden.

Die erfindungsgemässe Schablonen, welche sich zur Bildung von Druckzylindern eignet, könnte selbstverständlich auch im flachen Zustand, d.h. als Siebdruckplatte, eingesetzt werden.

Der eigentliche Siebdruckschablonenträger in Form eines rechteckigen flachen Gebildes besteht üblicherweise aus einem stabilisierten Gewebe oder einer Folie, vorgelocht z.B. als Galvanoschablone oder nachgelocht, z.B. geätzt oder mit Laser bearbeitet.

Die Erfindung wird nachstehend anhand eines in der Zeichnung dargestellten Ausführungsbeispiels noch etwas näher erläutert. Es zeigen:
- Fig. 1: eine erfindungsgemäss mit Hilfsrahmen ausgerüstete Siebdruckschablone in perspektivischer Ansicht;
- Fig. 2: einen Schnitt entlang der Linie I-I durch ein Rahmenlängsprofil mit darauf befestigtem Schablonenträger;
- Fig. 3: einen Schnitt durch ein Rahmenquerprofil, und
- Fig. 4: einen Zylinderverschluss, rein schematisch.

Fig. 1 der Zeichnung zeigt schematisch einen Hilfsrahmen, bestehend aus zwei Längsprofilen 1, 2 und zwei damit verschweissten steifen Querprofilen 3, 4. Dieser Hilfsrahmen ist im flachen Zustand relativ stabil, d.h. er bleibt auch bei Manipulationen in der flachen Plattenform. Wie insbesondere auch Fig. 2 zeigt, ist ein Schablonenträger 5 in Form eines stabilisierten Gewebes, insbesondere eines Metallgewebes oder einer Lochfolie, mit darauf mindestens in Abschnitten aufgebrachter Photoschicht 6, beidseitig auf den Längsprofilen 1, 2 des Hilfsrahmens festgemacht (z.B. aufgeklebt). Das Besondere an der ganzen Konstruktion ist nicht nur der Hilfsrahmen allein, sondern die Ausgestaltung der Längsprofile 1, 2: Diese haben im Querschnitt die Form von bombierten Blechlamelien, welche sich durch äussere Krafteinwirkung verbiegen lassen, so dass aus dem mit Hilfsrahmen versehenen Siebdruckschablonenträger auf einfachste Weise ein Druckzylinder gebildet werden kann.

Um den Zylindermantel zu schliessen, sind die Querprofile vorzugsweise zur Bildung eines Schnellverschlusses (siehe Fig. 3 und 4) zusammen mit einer Schliessleiste 7 ausgebildet.

Sobald die äusseren Kräfte nicht mehr auf die gebogene Schablone mit Schablonenträger mit Hilfsrahmen einwirken, bildet sich diese automatisch wieder in die flache Plattenform zurück.

Die Befestigung des Schablonenträgers (Gewebe 5, 6) an den Längsprofilen 1, 2 erfolgt bevorzugt im Bereich der neutralen Zone der letzteren (keine Einwirkung beim Verbiegen). Bei Verwendung eines geeigneten Klebstoffes ist der Befestigungsort jedoch unkritisch.

Die Verbindungsleiste 7 für die Querprofile 3, 4 kann auch von der Seite her aufgeschoben werden.

Der Siebdruckzylinder kann im Druckwerk selbst montiert werden, dies durch Auflegen der sich biegenden Schablone auf seitliche Tragscheiben (Naben) für den Zylinder.

Der grosse Vorteil der erfindungsgemässen Siebdruckschablone liegt darin, dass alle Bearbeitungsschritte (u.a. die Herstellung der eigentlichen Druckvorlage; Bearbeitungen zur Wiederverwendung etc.) im flachen Zustand erfolgen können, und dass die Ausbildung als Zylinder auf einfachste Weise auch im Druckwerk selbst erfolgen kann.

## Patentansprüche

1. Siebdruckschablone mit einem Siebdruckschablonenträger in Form eines rechteckigen flachen Gebildes (5) mit einer zumindest in vorbestimmten Abschnitten aus einer Photoschicht bestehenden Beschichtung (6), dadurch gekennzeichnet, dass der Schablonenträger (5) unter Bildung einer Siebdruckplatte an einem Hilfsrahmen, bestehend aus zwei Längsprofilen (1, 2) und zwei die beiden Längsprofile (1, 2) miteinander verbindenden steifen Querprofilen (3, 4) angebracht ist, wobei die Längsprofile (1, 2) aus federndem Material bestehen und im Querschnitt so ausgebildet sind, dass sie sich durch äussere Kraftanwendung aus der flachen Form federelastisch verbiegen lassen, um die die Siebdruckschablone bildende Siebdruckplatte mindestens zu einem Teilzylinder zu formen, sich bei Wegnahme der äusseren Kräfte jedoch selbsttätig wieder in ihre flache Ausgangsform zurückbilden.

2. Siebdruckschablone nach Anspruch 1, dadurch gekennzeichnet, dass die Längsprofile (1, 2) des Hilfsrahmens im Querschnitt eine gewölbte Form, insbesondere eine flache U-Form, aufweisen.

3. Siebdruckschablone nach einem der Ansprüche 1-2, dadurch gekennzeichnet, dass die Längsprofile (1, 2) des Hilfsrahmens aus federhartem Blech gebildet sind.

4. Siebdruckschablone nach einem der Ansprüche 1-3, dadurch gekennzeichnet, dass die Querprofile (3, 4) des Hilfsrahmens einen Verschluss, insbesondere einen Schnellverschluss, bilden, um bei gebogener Siebdruckplatte diese zu einem Siebdruckzylinder zusammenzuhalten.

## Claims

1. Screen-printing stencil having a screen-printing stencil support in the form of a rectangular flat structure (5) having a coating (6) which, at least in predetermined sections, consists of a photosensitive layer, characterized in that the stencil support (5) is fitted to an auxiliary frame, forming a screen-printing plate, the frame comprising two longitudinal profiles (1, 2) and two rigid transverse profiles (3, 4) that connect the two longitudinal profiles (1, 2) to each other, the longitudinal profiles (1, 2) consisting of springy material and being designed in cross-section such that they may be bent resiliently out of the flat shape by means of the external application of force, in order to shape the screen-printing plate, which forms the screen-printing stencil, at least into a part-cylinder but, when the external forces are removed, automatically return into their flat initial shape again.

2. Screen-printing stencil according to Claim 1, characterized in that the longitudinal profiles (1, 2) of the auxiliary frame have a cross-section of domed shape, in particular a flat U-shape.

3. Screen-printing stencil according to one of Claims 1-2, characterized in that the longitudinal profiles (1, 2) of the auxiliary frame are formed from spring-tempered sheet metal.

4. Screen-printing stencil according to one of Claims 1-3, characterized in that the transverse profiles (3, 4) of the auxiliary frame form a closure, in particular a quick-acting closure, in order, when the screen-printing plate is bent, to hold the latter together to form a screen-printing cylinder.

## Revendications

1. Ecran sérigraphique avec un support pour écran sérigraphique sous la forme d'une structure rectangulaire plate (5) avec un revêtement (6) constitué au moins dans des tronçons prédéterminés d'une couche photoélectrique, caractérisé en ce que l'écran sérigraphique (5), en formant une plaque de sérigraphie, est fixé à un cadre auxiliaire, constitué de deux profilés longitudinaux (1, 2) et de deux profilés transversaux rigides (3, 4) reliant les deux profilés longitudinaux (1, 2) l'un à l'autre, les profilés longitudinaux (1, 2) étant réalisés en un matériau élastique et sont réalisés en section transversale de façon à pouvoir être déformés élastiquement par une application de force extérieure de la forme plate pour former la plaque sérigraphique formant l'écran sérigraphique au moins en un cylindre partiel, cependant lors de la suppression des forces extérieures, qu'ils reprennent automatiquement leur forme initiale plate.

2. Ecran sérigraphique selon la revendication 1, caractérisé en ce que les profilés longitudinaux (1, 2) du cadre auxiliaire ont en section transversale une forme bombée, notamment une forme en U plate.

3. Ecran sérigraphique selon l'une des revendications 1-2, caractérisé en ce que les profilés longitudinaux (1, 2) du cadre auxiliaire sont réalisés en tôle écrouie.

4. Ecran sérigraphique selon l'une des revendications 1-3, caractérisé en ce que les profilés transversaux (3, 4) du cadre auxiliaire forment une fermeture, notamment une fermeture rapide pour maintenir, lorsque la plaque sérigraphique est courbée, celle-ci en un cylindre de sérigraphie.
